# EUROPÄISCHE PATENTSCHRIFT

(11) **EP 0 896 729 B1**
(45) Veröffentlichungstag und Bekanntmachung des Hinweises auf die Patenterteilung: **20.10.1999**
(21) Anmeldenummer: 97922888.9
(22) Anmeldetag: 28.04.1997
(51) Int. Cl.: H01H 50/54

(54) **HILFSSCHALTERAUFSATZBLOCK**
AUXILIARY SWITCH BLOCK
BLOC COMMUTATEUR AUXILIAIRE

(30) Priorität: 29.04.1996 DE 19617135
(43) Veröffentlichungstag der Anmeldung: 17.02.1999
(73) Patentinhaber: SIEMENS AKTIENGESELLSCHAFT, 80333 München (DE)
(72) Erfinder: ZIMMERMANN, Norbert, D-92237 Sulzbach-Rosenberg (DE)
(86) Internationale Anmeldenummer: DE9700870
(87) Internationale Veröffentlichungsnummer: WO9741584

(56) Entgegenhaltungen:
- EP-A- 0 045 683
- EP-A- 0 086 698
- US-A- 4 774 484

## Beschreibung

Die Erfindung bezieht sich auf einen Hilfsschalteraufsatzblock zum Aufstecken auf ein Grundgerät, insbesondere ein Schütz, der an seiner Aufsteckseite (4) eine Ankoppelstelle (5) zum Eingriff mit einem Kontaktträger des Grundgeräts aufweist und der zwei Reihen übereinander liegender Fenster aufweist, von denen jeweils im Betrieb, abhängig von der Ausbildung als Öffner- oder Schließerfunktion, nur in dem oberen oder unteren Fenster ein Schaltstück aufgenommen ist, wobei die Höhe des Schaltstückträgers im wesentlichen der Höhe der Fensterpaare entspricht.

Ein gattungsgemäßer Hilfsschalteraufsatzblock ist auf dem Elektromarkt erhältlich. Derartige Hilfsschalteraufsatzblöcke sowie die Grundgeräte sind mit Öffner- und Schließerkontakten versehen.

Eine einwandfreie Öffner- und Schließerfunktion setzt eine Zwangsführung vom Hilfsschalteraufsatzblock zum Grundgerät voraus. Dies ist gewährleistet, wenn bei Verschweißen eines Öffnerkontakts im Hilfsschalteraufsatzblock noch eine Luftstrecke von mindestens 0,5 mm an den Schließerkontakten des Grundgeräts vorhanden ist.

Die Einhaltung der Zwangsführung innerhalb eines Geräts, d.h. innerhalb eines Hilfsschalteraufsatzblocks oder eines Grundgeräts stellt üblicherweise kein Problem dar. Sofern das Grundgerät und der Hilfsschalteraufsatzblock in einem gemeinsamen Gehäuse untergebracht werden, können die hier auftretenden Ankoppel-Toleranzen eliminiert und die Zwangsführung auch hier sichergestellt werden. Die Zwangsführung wird jedoch erschwert, wenn nachträglich ein Hilfsschalteraufsatzblock auf ein Grundgerät aufgesteckt wird, wie dies in FIG 2 dargestellt ist. Die Schwierigkeit der Zwangsführung ergibt sich hierbei dadurch, daß der Schaltstückenträger nur durch relativ eng benachbarte Auflagepunkte im Bereich der Schaltkammer geführt ist (siehe FIG 3), wodurch sich eine dementsprechend ausgeprägte Schrägstellung des Schaltstückenträgers ergeben kann. Diese Kippstellung kann sich auf dem angekoppelten Kontaktbrückenträger des Grundgeräts übertragen und bei Verschweißen eines Öffnerkontakts zusammen mit den Ankoppel-Toleranzen des Hilfsschalteraufsatzblocks zum Grundgerät eine nicht ausreichend große Luftstrecke an einem der Schließerkontakte zur Folge haben.

Die EP 0 045 683 A1 offenbart einen an ein Schütz ankoppelbaren einpoligen Hilfsschalter. Der hier länglich ausgebildete Kontaktträger des Hilfsschalters trägt lediglich ein einziges Schaltstück und ist in einer Schaltkammer geführt beweglich. Die Führung des Kontaktbrückenträgers hat hier ausschließlich die Bewegung der Kontakte zwischen Offen- und Schließstellung zum Ziel. Wegen der einpoligen Ausführung ist nier allerdings eine zusätzliche Zwangsführung, wie sie für mehrere nebeneinanderliegende Schaltstücke unter ungünstigen Verhältnissen benötigt wird, nicht erforderlich.

Daher liegt der Erfindung die Aufgabe zugrunde, einen Hilfsschalteraufsatzblock der obengenannten Art dahingehend zu verbessern, daß die erforderliche Zwangsführung erreicht wird.

Die Aufgabe wird erfindungsgemäß dadurch gelöst, daß an dem Schaltstückträger der Ankoppelstelle gegenüberliegend über seine Höhe hinaus ein Fortsatz vorhanden ist, der in einen den Schaltstückträger überragenden Bereich der Schaltkammer hineinreicht und der mit Führungsmitteln der Schaltkammer in diesem Bereich in Eingriff steht.

Ein Ausführungsbeispiel der Erfindung wird im folgenden anhand einer Zeichnung näher erläutert. Es zeigen:
- FIG 1: einen Schaltstückträger eines Hilfsschalteraufsatzblocks,
- FIG 2: einen Schaltstückträger nach dem Stand der Technik und
- FIG 3: eine perspektivische Ansicht einer Schaltkammer.

In FIG 1 ist ein Schaltstückträger 2 für einen hier nicht dargestellten Hilfsschalteraufsatzblock mit unteren Auflagepunkten 9 dargestellt. Die an der Aufsteckseite 4 des Schaltstückträgers 2 liegende Ankoppelstelle 5 dient zum Eingriff mit einem hier nicht dargestellten Kontaktträger eines Grundgeräts. Der Schaltstückträger 2 weist in FIG 1 nach oben hin einen länglichen Fortsatz 3 auf, der gemäß FIG 3 in einen Bereich 6 der Schaltkammer 7 hineinreicht und dort mit einer Nut 8 als Führungsmittel in Eingriff steht. Als Auflage dienen also die Auflagepunkte 9 an der Aufsteckseite 4 des Schaltstückträgers 2 und die Nut 8. Die beiden Auflagen liegen gemäß FIG 1 im Abstand L2 voneinander entfernt. Dieser hat im Vergleich zur Lösung gemäß dem Stand der Technik (siehe FIG 2), wo der Abstand L1 der Auflagen sehr viel geringer ist, eine verminderte Schrägstellung entsprechend dem Maß X2 zur Folge im Vergleich zum vorherigen Maß X1. Das Maß für die Schrägstellung X2 ist umgekehrt proportional zum Abstand L2 des unteren Auflagepunktes 9 von dem oberen Anfragepunkt in der Nut 8. Die hierdurch verminderte Schrägstellung ermöglicht die Einhaltung der Zwangsführung aufgrund des eingangs beschriebenen Zusammenwirkens des Schaltstückträgers 2 der Schaltkammer 2 mit dem Kontaktträger des Grundgeräts.

## Patentansprüche

1. Hilfsschalteraufsatzblock zum Aufstecken auf ein Grundgerät, insbesondere ein Schütz, mit einem in einer Schaltkammer (7) des Hilfsschalteraufsatzblocks geführten Schaltstückträger (2), der an seiner Aufsteckseite (4) eine Ankoppelstelle (5) zum Eingriff mit einem Kontaktträger des Grundgeräts aufweist und der zwei Reihen übereinander liegende Fenster aufweist, von denen jeweils im Betrieb, abhängig von der Ausbildung als Öffner- oder Schließerfunktion, nur in dem oberen oder unteren Fenster ein Schaltstück aufgenommen ist, wobei die Höhe des Schaltstückträgers (2) im wesentlichen der Höhe der Fensterpaare entspricht, **dadurch gekennzeichnet,** daß an dem Schaltstückträger (2) der Ankoppelstelle (5) gegenüberliegend über seine Höhe hinaus ein Fortsatz (3) vorhanden ist, der in einen den Schaltstückträger (2) überragenden Bereich (6) der Schaltkammer (7) hineinreicht und der mit Führungsmitteln (8) der Schaltkammer (7) in diesem Bereich (6) in Eingriff steht.

2. Hilfsschalteraufsatzblock (1) nach Anspruch 1, **dadurch gekennzeichnet,** daß als Führungsmittel eine Nut (8) in der Schaltkammer (7) vorgesehen ist.

## Claims

1. Auxiliary switch block for attachment to a basic device, in particular a contactor, having a contact carrier (2) which is guided in an interrupter chamber (7) of the auxiliary switch block, has, on the side (4) by which it is attached, a coupling point (5) to engage with a contact carrier of the basic device, and has two rows of windows which are located one above another and each of which, in operation, is occupied by a contact piece only in the upper or lower window, depending on the design as a normally-closed or normally-open function, the height of the contact carrier (2) essentially corresponding to the height of the pairs of windows, characterized in that the contact carrier (2) is provided, opposite the coupling point (5), with an extension (3) which extends over the entire height of said carrier, reaches into a region (6) of the interrupter chamber (7) projecting beyond the contact carrier (2) and engages with guide means (8) of the interrupter chamber (7) in this region (6).

2. Auxiliary switch block (1) according to Claim 1, characterized in that the guide means provided is a groove (8) in the interrupter chamber (7).

## Revendications

1. Bloc commutateur auxiliaire destiné à être enfiché sur un appareil de base, en particulier sur un contacteur, comprenant un support de pièce de contact (2) guidé dans une chambre de commutation (7) du bloc commutateur auxiliaire, lequel support de pièce de contact présente sur son côté enfichage (4) un point de couplage (5) destiné à venir en prise avec un porte-contact de l'appareil de base et comporte deux rangées de fenêtres disposées les unes au-dessus des autres dans lesquelles est logée en fonctionnement une pièce de contact, uniquement dans la fenêtre inférieure ou dans la fenêtre supérieure, selon que l'on a une fonction de contact de repos ou de contact de travail, la hauteur du support de pièce de contact (2) correspondant sensiblement à la hauteur des paires de fenêtres, caractérisé en ce qu'au niveau du support de pièce de contact (2), il existe, en vis-à-vis du point de couplage (5), un prolongement (3) allant au-delà de la hauteur dudit support, lequel prolongement pénètre dans une zone (6) de la chambre de commutation (7) qui dépasse en hauteur le support de pièce de contact (2) et qui est en prise avec des moyens de guidage (8) de la chambre de commutation (7) dans cette zone (6).

2. Bloc commutateur auxiliaire (1) selon la revendication 1, caractérisé en ce qu'une rainure (8) est prévue dans la chambre de commutation (7) comme moyen de guidage.
